# EUROPÄISCHE PATENTSCHRIFT

(11) **EP 0 665 724 B1**
(45) Veröffentlichungstag und Bekanntmachung des Hinweises auf die Patenterteilung: **07.01.1998**
(21) Anmeldenummer: 93922962.1
(22) Anmeldetag: 19.10.1993
(51) Int. Cl.: A45C 5/02

(54) **METALLKOFFER, SOWIE VERFAHREN ZUR HERSTELLUNG EINES METALLKOFFERS**
METAL SUITCASE AND PROCESS FOR MANUFACTURING A METAL SUITCASE
VALISE EN METAL ET PROCEDE DE FABRICATION D'UNE VALISE EN METAL

(30) Priorität: 20.10.1992 DE 4235291; 29.10.1992 DE 4236573
(43) Veröffentlichungstag der Anmeldung: 09.08.1995
(73) Patentinhaber: RIMOWA Kofferfabrik GmbH, D-50829 Köln (DE)
(72) Erfinder: MORSZECK, Dieter, D-50935 Köln (DE)
(74) Vertreter: Dallmeyer, Georg, Dipl.-Ing.
(86) Internationale Anmeldenummer: EP9302885
(87) Internationale Veröffentlichungsnummer: WO9408484

(56) Entgegenhaltungen:
- FR-A- 1 346 341
- GB-A- 1 093 835
- US-A- 2 731 167
- US-A- 2 950 792

## Beschreibung

Die Erfindung betrifft einen Metallkoffer nach dem Oberbegriff des Anspruchs 1 sowie ein verfahren zur Herstellung eines Metallkoffers nach dem Oberbegriff des Anspruchs 7.

Es sind Koffer aus Metall bekannt (DE 32 46 510 A1), die aus zwei einstückig hergestellten Schalenhälften bestehen, die beispielsweise aus einem tiefgezogenem Blech geformt sind. Ein derartiges Herstellverfahren ist insbesondere bei Verwendung von hochfesten Aluminiumlegierungen sehr kostenaufwendig.

Es ist ferner bekannt, Kofferschalen (DE-PS 835506) aus einem einstückigen Blech zu fertigen, das an den Ecken ausgestanzt ist, wobei die Schmalseiten, die Oberseite und die Standfläche jeweils durch Umbiegen des einstückigen Bleches hergestellt werden. Zur Stabilisierung und zur Überdeckung der Stanzschnitte müssen die umgebogenen Wandelemente an den Ecken mit Verbindungselementen verbunden werden, die gleichzeitig als Eckenschutz dienen. Des weiteren werden die Wandelemente in der Trennebene zwischen den Kofferhälften jeweils mit einem stabilisierenden Rahmenelement gehalten. Die Herstellung eines solchen Koffers erfordert ebenfalls einen hohen Fertigungsaufwand mit einem hohen Anteil manueller Fertigungsschritte.

Aus der DE 16 79 329 U ist ein Verfahren zur Herstellung eines Metallkoffers bekannt, bei dem ein einstückiges Wandelement aus einer Platte hergestellt wird, wobei Breit- und Oberseite durch einmaliges Umbiegen der Platte gebildet werden. Ein weiteres Wandelement wird mit dem erstgenannten Wandelement mit einer Doppelfalz verbunden.

Aus der US-A-2,950,792 ist ein Metallkoffer bekannt, der aus zwei Kofferhälften mit jeweils einer Breitseite, zwei gegenüberliegenden Schmalseiten, einer Oberseite und einer Standfläche besteht. Im Schließzustand greifen die Kofferhälften über einen durch die Schmalseiten, die Oberseite und die Standfläche verlaufenden Rahmen ineinander und die Kofferhälften sind in der Standfläche gelenkig miteinander verbunden. Jede Kofferhälfte ist aus zwei einstückigen Wandelementen gebildet. Das erste Wandelement besteht aus einem streifenförmigen Stranggußprofil mit einem an einer Längskante angeformten Wandaufnahmeprofil und mit einem an der gegenüberliegenden Längskante angeformten Rahmenprofil. Das zweite Wandelement besteht aus einem plattenförmigen Blech.

Der Erfindung liegt die Aufgabe zugrunde, einen Metallkoffer, sowie ein Verfahren zu seiner Herstellung derart weiterzubilden, daß eine kostengünstigere und besser automatisierbare Fertigung möglich ist.

Zur Lösung dieser Aufgabe dienen erfindungsgemäß die Merkmale der Ansprüche 1 bzw. 7.

Jede Kofferhälfte des Metallkoffers wird nach der Erfindung aus zwei Wandelementen gebildet, wobei das eine Wandelement aus einem streifenförmigen Material besteht, das an einer Längskante ein Wandaufnahmeprofil und an der gegenüberliegenden Längskante ein Rahmenprofil aufweist. Das streifenförmige Wandelement wird in einem Arbeitsvorgang aus einem Stranggußprofil hergestellt.

Das streifenförmige erste Wandelement bildet die sich gegenüberliegenden Schmalseiten und die Standfläche. Das plattenförmige zweite Wandelement bildet die Breitseite und die zugehörige Oberseite. Das zweite Wandelement ist gebogen in das Wandaufnahmeprofil des ersten Wandelementes eingesteckt und in dem Wandaufnahmeprofil des ersten Wandelementes zum Zusammenfügen der jeweiligen Wandelementen festgeklemmt.

Ein wesentlicher Vorteil der Erfindung und des erfindungsgemäßen Verfahrens besteht darin, daß die Wandelemente für Koffer unterschiedlicher Größe verwendet werden können, indem in einfacher Weise nur Ihre Länge entsprechend der Koffergröße beschnitten wird. So kann das erste Wandelement beispielsweise in Coils angeliefert werden, wobei unterschiedliche Koffer mit dem gleichen Stranggußprofil hergestellt werden können.

Das gleiche gilt für das zweite Wandelement, das ebenfalls bezogen auf eine vorgegebene Breite in der Länge beschnitten werden kann. So ist es beispielsweise möglich, die zweiten Wandelemente der beiden ungleich tiefen Kofferhälften aus dem gleichen Blech herzustellen. Auf diese Weise ist die Vorratshaltung von Profilen und Blechen für unterschiedliche Koffergrößen erheblich reduziert, so daß die Fertigungskosten und letztlich auch der Platzbedarf verringert werden.

Das zweite Wandelement wird ohne Wandaufnahme- und Rahmenprofil aus einem plattenförmigen Blech ausgebildet und zur Bildung einer Breitseite des Metallkoffers mit zugehöriger Oberseite einmal gebogen.

Die Montage des Metallkoffers erfolgt durch einfaches Zusammenstecken des zweiten Wandelementes in die Wandaufnahmeprofile des ersten Wandelementes, die zum festen Verbinden der Wandelemente mit einem geeigneten Werkzeug zusammengedrückt werden können.

Vorzugsweise ist vorgesehen, daß das Wandaufnahmeprofil mit einer Lasche jeweils am freien Ende der Schmalseiten, freigestanzt ist und bis an die Stirnkante der Schmalseiten, mit einem Übergangsradius gebogen ist, wobei die Lasche des Wandaufnahmeprofils jeweils an der Schmalseite ist.

Die Kofferhälften des Metallkoffers können somit auf einfache Weise mit Hilfe von zwei einstückigen Wandelementen zusammengefügt werden.

Das erfindungsgemäße Verfahren sieht im einzelnen vor:
- das Bilden eines ersten, einstückigen Wandelementes durch das Herstellen eines streifenförmigen Stranggußprofils, mit einem längs einer Kante angeformten Wandaufnahmeprofil und einem längs der gegenüberliegenden Kante angeformten Rahmenprofil
- das Ausstanzen eines Endstückes an beiden Enden des Stranggußprofils derart, daß über das freie Ende hinaus jeweils ein entsprechend der Breite des Stranggußprofils langes Wandaufnahmeprofil mit einer Befestigungslasche verbleibt,
- das Umbiegen der Wandaufnahmeprofile um die freien Enden des Stranggußprofils,
- das Verbinden der Befestigungslaschen mit den freien Enden des Stranggußprofils,
- das zweifache Umbiegen des Stranggußprofils zur Bildung der Schmalseiten und der Standfläche,
- das Bilden eines zweiten einstückigen Wandelementes durch das Herstellen einer Platte,
- das Bilden von Breit- und Oberseite durch einmaliges Biegen der Platte, und
- das Zusammenstecken der ersten Wandelemente mit den zweiten Wandelementen, sowie das Verbinden der Wandelemente durch Zusammenklemmen der Wandaufnahmeprofile.

Für die Herstellung jeder Kofferhälfte sind demzufolge nur ein Stanzvorgang je Wandelement sowie wenige Biegevorgänge erforderlich.

Ein derartiger Metallkoffer läßt sich mit weniger Fertigungsschritten herstellen und benötigt einen geringeren Werkzeugaufwand. Die einzelnen Fertigungsschritte sind leichter automatisierbar.

Weitere Ausgestaltungen der Erfindung sind den Unteransprüchen zu entnehmen.

Im folgenden wird unter Bezugnahme auf die Zeichnungen ein Ausführungsbeispiel der Erfindung näher erläutert:

Es zeigen
- Fig. 1: eine Frontansicht des Metallkoffers,
- Fig. 2: eine Seitenansicht des Metallkoffers,
- Fig. 3: einen Schnitt entlang der Linie III-III in Fig. 2,
- Fig. 4: einen Schnitt entlang der Linie IV-IV in Fig. 2,
- Fig. 5: ein erstes Wandelement vor der Montage,
- Fig. 6: das Wandelement der Fig. 5 mit umgebogenem Wandaufnahmeprofil,
- Fig. 7: ein zweites Wandelement und die
- Fign.8a bis8d: Rahmenelemente für die Oberseite der einen Kofferhälfte des Metallkoffers.

Figur 1 zeigt einen Metallkoffer 1 aus zwei Kofferhälften 2, 4, bestehend aus jeweils einer Breitseite 6a, 6b, einer Oberseite 10a, 10b, einer Standfläche 12a, 12b und zwei gegenüberliegende Schmalseiten 8a, 8b. Die Oberseite 10b weist mittig zum Metallkoffer 1 einen Handgriff 7 zum Tragen des Koffers auf, während eine der Schmalseiten 8a, 8b einen weiteren Handgriff 9 zum Rollen des Koffers am oberen Ende der Schmalseite 8a, 8b aufweist. Die Standfläche 12a, 12b weist an ihrem dem Handgriff 9 abgewandten Ende zwei Rollen 15 auf, die es ermöglichen, in Verbindung mit dem Handgriff 9 den Koffer in einer einseitig angehobenen Weise zu rollen.

Die beiden Kofferhälften 2, 4 sind unsymmetrisch, weisen also jeweils eine unterschiedliche Tiefe auf. Die Kofferhälften 2, 4 sind in der Standfläche 12a, 12b über ein oder mehrere längs der Standfläche 12a, 12b verlaufende Scharniere 5 miteinander verbunden, wobei ein Scharnierelement mit der Standfläche 12a und das andere Scharnierelement fest mit der Standfläche 12b verbunden ist.

Die Breitseite 6a und die Oberseite 10a der Kofferhälfte 2, sowie die Breitseite 6b und die Oberseite 10b der zweiten Kofferhälfte 4 bestehen jeweils aus einer einstückigen Platte, die mit einer rippenförmigen Profilierung 25 versehen sein kann, die sowohl eine Versteifungsfunktion als auch eine ästhetische Funktion ausübt. Diese Platte bildet ein zweites Wandelement 16, das in das Wandaufnahmeprofil 18 des ersten Wandelementes 14a, 14b gebogen einsteckbar ist. Dabei ist es möglich, eine unflexible Platte, die mit Hilfe eines Preßwerkzeugs einmal zur Bildung der Breit- bzw. Oberseite gebogen wird, oder eine flexible Platte, die während des Zusammenfügens der beiden Wandelemente 14, 16 gebogen wird, ohne daß ein separater Biegevorgang vorgeschaltet sein müßte, einzusetzen.

Die sich gegenüberliegenden Schmalseiten 8a, 8b und die Standflächen 12a, 12b werden aus zwei unterschiedlich breiten streifenförmigen Wandelementen 14a, 14b gebildet, die jeweils an einer Längskante ein Wandaufnahmeprofil 18 zur Aufnahme des zweiten Wandelementes 16a, 16b und auf der dem Wandaufnahmeprofil 18 gegenüberliegenden Längskante ein Rahmenprofil 20 bzw. 21 aufweisen.

Die Rahmenprofile 20, 21 der Wandelemente 14a, 14b sind einander angepaßt, so daß sie beim Zusammenfügen der Kofferhälften 2, 4 ineinandergreifen und ggf. mit Hilfe einer Profildichtung 23 den Metallkoffer 1 abdichten können.

Die Wandaufnahmeprofile 18 der Wandelemente 14a, 14b sind gleichartig aber spiegelverkehrt zueinander, wie am besten aus Figur 3 ersichtlich ist.

Das Wandaufnahmeprofil 18 steht rechtwinklig von der Hauptfläche des Wandelementes 14a, 14b ab und klafft vor dem Zusammenfügen der beiden Wandelemente 14, 16 V-förmig auseinander, um das zweite Wandelement 16a, 16b aufnehmen zu können. Beim Zusammenfügen der beiden Wandelemente 14a, 14b, 16a, 16b werden die Wandelementaufnahmeprofile durch plastische Verformung zusammengedrückt, wobei die Wandelemente 16a, 16b formschlüssig in den Wandaufnahmeprofilen 18 gehalten werden.

Figur 5 zeigt die Herstellung des Wandelementes 14b aus einem streifenförmigen mit Profilierungen 25 versehenen Blech. Durch zweimaliges Umbiegen des Blechs mit angeformtem Rahmenprofil 21 und Wandaufnahmeprofil 18 entstehen außer der Standfläche 12b die beiden sich gegenüberstehenden Schmalseiten 8b. Die freien Enden der Schmalseiten 8b werden so ausgestanzt, daß das Wandaufnahmeprofil 18 um die Breite des jeweiligen Wandelementes 16a, 16b übersteht, wobei an dem Wandaufnahmeprofil 18 eine Lasche 19 verbleibt, die nach dem Umbiegen des überstehenden Wandaufnahmeprofils um die Abschlußkante des freien Endes der Schmalseiten 8b herum zur Befestigung mit dem freien Ende der Schmalseite 8b dient. Die Befestigung kann beispielsweise durch Vernieten erfolgen.

Die Schmalseiten 8a, 8b sind derart ausgestanzt, daß sie zum überstehenden Wandaufnahmeprofil 18 einen Übergangsradius von ca. 2 bis 8 cm, vorzugsweise ca. 3 bis 5 cm haben, so daß sich die überstehenden Wandaufnahmeprofile 18 beim Umbiegen entsprechend dem Übergangsradius an die frei endenden Stirnkanten 24 der Schmalseiten 8b anlegen können, ohne geknickt zu werden.

Nach diesen Arbeitsvorgängen entsteht das fertige erste Wandelement 14b gemäß Figur 6, in dessen Wandaufnahmeprofil 18 das zweite Wandelement 16b gemäß Figur 7 eingesetzt werden kann.

Das Wandaufnahmeprofil 18 wird daraufhin mit einem geeigneten Werkzeug angepreßt, wodurch eine feste Verbindung zwischen dem Wandelement 14b und 16b entsteht.

Das zweite Wandelement 16b kann, wie aus Figur 7 ersichtlich, mit gestanzten Aussparungen 28 sowie Löchern 29 versehen sein, die zur Aufnahme von Schloßhalterungen 30 bzw. des Handgriffs 7 dienen.

Die Schloßhalterungen 30 sind in eine Rahmenleiste 32b einsetzbar, die an der freien Kante der Oberseite 10b befestigt ist und mit einer durchgehenden Rahmenleiste 32a einander angepaßt zusammenwirkt, die an der freien Kante der Oberseite 10a befestigt ist. Die Rahmenleisten 32a und 32b sind aus einem einseitig offenen Profil gestaltet, das an seinen Längskanten einerseits mit einem Vorsprung und andererseits mit einer Rille versehen ist, wobei der Vorsprung in die Rille eines entsprechenden Profils eingreifen kann, und die Rille vorzugsweise ein Dichtungsprofil 35 aufnehmen kann. Die Kanten der Oberseiten 10a und 10b werden mit den Rahmenleisten 32a und 32b jeweils dadurch verbunden, daß sie über die offene Seite des Profils geführt formschlüssig die Rahmenleisten 32a und 32b umschließen. Die Rahmenleisten 32a, 32b weisen an ihren der offenen Seite gegenüberliegenden Ende jeweils zu dem Vorsprung bzw. zur Rille gewandt eine Nut auf, in der die Stirnkante der Oberseiten 10a, 10b aufgenommen werden kann.

Die Schloßhalterungen 30 und die Rahmenleisten 32a, 32b bilden gemeinsam mit dem Rahmenprofil 20 bzw. 21 einen geschlossenen Rahmen 22 der Kofferhälften 2, 4.

Figur 4 zeigt die zusammenmontierte Kofferhälfte 4 mit dem zur anderen Kofferhälfte weisenden Rahmenprofil 21, das durch die Rahmenleiste 32b und die beiden spiegelsymmetrischen Schloßhalterungen 30 zu dem geschlossenen Rahmen 22 ergänzt wird. Das erste Wandelement 14b kann an einer unteren Ecke eine Aussparung aufweisen, in die eine Rollenhalterung 34 für eine der Rollen 15 befestigt ist. Entsprechend weist auch das erste Wandelement 14a auf der dem zweiten Wandelement 14a zugewandten Seite eine entsprechende Rollenhalterung 34 mit Rolle 15 auf. Bei dem Ausführungsbeispiel der Figur 4 werden die Kofferhälften 2, 4 mit drei Scharnieren 5 miteinander verbunden.

Die Oberseite 10b kann unter dem Handgriff eine Aussparung 36 aufweisen, in die ein Schriftfeld oder auch ein Zahlenschloß einsetzbar ist.

Die Wandelemente 14a, 16a, 16b sind vorzugsweise aus einer hochfesten Aluminiumlegierung hergestellt.

Das erste Wandelement 14a, 14b hat vorzugsweise eine höhere Wandstärke als das zweite Wandelement 16a, 16b, wobei das Wandstärkenverhältnis zwischen 1:1 bis 1:3, vorzugsweise ca. 1:2 betragen kann.

## Patentansprüche

1. Metallkoffer (1) aus zwei aneinander angelenkten Kofferhälften (2,4) aus je zwei einstückigen Wandelementen (14a,14b,16a,16b) mit jeweils einer Breitseite (6a,6b), zwei gegenüberliegenden Schmalseiten (8a,8b), einer Oberseite (10a, 10b) und einer Standfläche (12a, 12b), wobei
- das erste Wandelement (14a,14b) aus einem streifenförmigen Stranggußprofil mit einem an einer Längskante angeformten Wandaufnahmeprofil (18) und mit einem an der gegenüberliegenden Längskante angeformten Rahmenprofil (20,21) besteht, und
- das zweite Wandelement (16a,16b) aus einem plattenförmigen Blech besteht,
**dadurch gekennzeichnet,**
daß das streifenförmige erste Wandelement (14a, 14b) die sich gegenüberliegenden Schmalseiten (8a, 8b) und die Standfläche (12a, 12b) bildet, daß das plattenförmige zweite Wandelement (16a, 16b) die Breitseite (6a, 6b) und die zugehörige Oberseite (10a, 10b) bildet, und daß das zweite Wandelement (16a,16b) gebogen in das Wandaufnahmeprofil (18) des ersten Wandelementes (14a,14b) eingesteckt ist und in dem Wandaufnahmeprofil (18) des ersten Wandelementes (14a,14b) zum Zusammenfügen der jeweiligen Wandelementen (2, 4) festgeklemmt ist.

2. Metallkoffer nach Anspruch 1, dadurch gekennzeichnet, daß das Wandaufnahmeprofil (18) mit einer Lasche (19) jeweils am freien Ende der Schmalseiten (8a, 8b) freigestanzt ist und bis an die Stirnkante (24) der Schmalseiten (8a, 8b) mit einem Übergangsradius gebogen ist, wobei die Lasche (19) des Wandaufnahmeprofils (18) jeweils an der Schmalseite (8a, 8b) befestigt ist.

3. Metallkoffer nach einem der Ansprüche 1 oder 2, dadurch gekennzeichnet, daß die Breitseiten (6a, 6b) mit einem Krümmungsradius von ca. 2 cm bis ca. 8 cm, vorzugsweise 4 cm in die Oberseiten (10a, 10b) übergehen.

4. Metallkoffer nach einem der Ansprüche 1 bis 3, dadurch gekennzeichnet, daß das Wandaufnahmeprofil (18) eine Profilierung zum Einklemmen des zweiten Wandelementes (16) aufweist.

5. Metallkoffer nach Anspruch 4, dadurch gekennzeichnet, daß die Wandstärke des ersten Wandelementes (14a,14b) größer ist als die Wandstärke des zweiten Wandelementes (16a,16b).

6. Metallkoffer nach Anspruch 5, dadurch gekennzeichnet, daß das Wandstärkenverhältnis ca. 1:1 bis ca. 1:3, vorzugsweise 1:2,5 beträgt.

7. Verfahren zur Herstellung eines Metallkoffers (1) aus zwei Kofferhälften (2,4), durch Herstellen von Wandelementen(14a,14b,16a,16b), nämlich für jede Kofferhälfte (2,4) eine Breitseite, zwei Schmalseiten (8a,8b), eine Oberseite (10a,10b) und eine Standfläche (12a,12b) und durch Zusammenfügen dieser Wandelemente zu jeweils einer Kofferhälfte (2,4),
**gekennzeichnet durch,**
- das Bilden eines ersten, einstückigen Wandelementes (14a,14b) durch das Herstellen eines streifenförmigen Stranggußprofils,mit einem längs einer Kante angeformten Wandaufnahmeprofil (18) und einem längs der gegenüberliegenden Kante angeformten Rahmenprofil (20,21),
- das Ausstanzen eines Endstückes an beiden Enden des Stranggußprofils (14a,14b) derart, daß über das freie Ende hinaus jeweils ein entsprechend der Breite des Stranggußprofils langes Wandaufnahmeprofil (18) mit einer Befestigungslasche (19) verbleibt,
- das Umbiegen der Wandaufnahmeprofile (18) um die freien Enden des Stranggußprofils (14a, 14b),
- das Verbinden der Befestigungslaschen (19) mit den freien Enden des Stranggußprofils (14a, 14b),
- das zweifache Umbiegen des Stranggußprofils (14a,14b) zur Bildung der Schmalseiten (8a,8b) und der Standfläche (12a,12b),
- das Bilden eines zweiten einstückigen Wandelementes (16a,16b) durch das Herstellen einer Platte,
- das Bilden von Breit- und Oberseite (6a,6b,10a, 10b) durch einmaliges Biegen der Platte (16a, 16b), und
- das Zusammenstecken der ersten Wandelemente (14a,14b) mit den zweiten Wandelementen (16a, 16b), sowie das Verbinden der Wandelemente durch Zusammenklemmen der Wandaufnahmeprofile (18).

8. Verfahren nach Anspruch 7, dadurch gekennzeichnet, daß die Breit- und Oberseiten (6a,6b,10a,10b) durch Biegen des flexiblen ersten Wandelementes (14a,14b) beim gleichzeitigen Zusammenfügen des flexiblen ersten Wandelementes (14a,14b) in das zweite Wandelement (16a,16b) gebildet werden.

## Claims

1. A metal suitcase (1) consisting of two hinged suitcase halves (2,4) each formed by two single-piece wall elements (14a,14b,16a,16b) comprising respectively a broad side (6a,6b), two opposite narrow sides (8a,8b), an upper side (10a,10b) and a standing surface (12a,12b), wherein
- the first wall element (14a,14b) consists of a strip-shaped continuous-cast profile having a wall-receiving profile (18) formed to one longitudinal edge and having a frame profile (20,21) formed to the opposite longitudinal edge, and
- the second wall element (16a,16b) consists of a plate-shaped metal sheet,
**characterized in**
that the strip-shaped first wall element (14a, 14b) forms the mutually confronting narrow sides (8a,8b) and the standing surface (12a,12b), that the plate-shaped second wall element (16a,16b) forms the broad side (6a,6b) and the associated upper side (10a,10b), and that the second wall element (16a,16b) is inserted in bent shape into the wall-receiving profile (18) of the first wall element (14a,14b) and, for assembly of the respective wall elements (2,4), is clamped tight in the wall-receiving profile (18) of first wall element (14a,14b).

2. The metal suitcase according to claim 1, characterized in that the wall-receiving profile (18) along with a flap (19), is punched to project freely at the respective free end of the narrow sides (8a,8b) and is bent, with a transition radius, to the end edge (24) of the narrow sides (8a,8b), the flap (19) of the wall-receiving profile (18) being fixed to a respective narrow side (8a,8b).

3. The metal suitcase according to any one of claims 1 or 2, characterized in that the broad sides (6a,6b) merge into the upper sides (10a, 10b) with a radius of curvature of about 2 cm to about 8 cm, preferably 4 cm.

4. The metal suitcase according to any one of claims 1 to 3, characterized in that the wall-receiving profile (18) is provided with a profiled portion for clamping the second wall element (16) therein.

5. The metal suitcase according to claim 4, characterized in that the wall thickness of the first wall element (14a,14b) is larger than the wall thickness of the second wall element (16a,16b).

6. The metal suitcase according to claim 5, characterized in that the wall thickness ratio is about 1:1 to about 1:3, preferably 1:2,5.

7. A method for manufacturing a metal suitcase (1) from two suitcase halves (2,4), by producing wall elements (14a,14b,16a,16b), notably, for each suitcase half (2,4), a broad side, two narrow sides (8a,8b), an upper side (10a,10b) and a standing surface (12a,12b), and by assembling said wall elements into a respective suitcase half (2,4),
**characterized by**
- forming a first single-piece wall element (14a,14b) by producing a strip-shaped continuous-cast profile, having a wall-receiving profile (18) formed thereto along one edge and having a frame profile (20,21) formed thereto along the opposite edge,
- punching out an end portion on both ends of said continuous-cast profile (14a,14b) in such a manner that a respective wall-receiving profile (18) having a length corresponding to the width of said continuous-cast profile and being provided with a fastening flap (19), remains beyond the free end,
- bending the wall-receiving profiles (18) over the free ends of said continuous-cast profile (14a,14b),
- connecting the fastening flaps (19) to the free ends of said continuous-cast profile (14a,14b),
- bending said continuous-cast profile (14a,14b) twice for forming the narrow sides (8a,8b) and the standing surface (12a,12b),
- forming a second single-piece wall element (16a,16b) by producing a plate,
- forming the broad and upper sides (6a,6b,10a, 10b) by bending said plate (16a,16b) once, and
- assembling the first wall elements (14a,14b) to the second wall elements (16a,16b), and connecting said wall elements by clamping the wall-receiving profiles (18) together.

8. The method according to claim 7, characterized in that the broad and upper sides (6a,6b,10a, 10b) are formed by bending the flexible first wall element (14a,14b) while simultaneously assembling the flexible first wall element (14a, 14b) to the second wall element (16a,16b).

## Revendications

1. Valise en métal (1) se composant de deux moitiés de valise (2, 4) articulées ensemble, chaque moitié se composant de deux éléments de paroi d'une seule pièce (14a, 14b, 16a, 16b) avec respectivement un côté large (6a, 6b), deux côtés étroits se faisant face (8a, 8b), un côté supérieur (10a, 10b) et une surface de station debout (12a, 12b), dans laquelle
- le premier élément de paroi (14a, 14b) se compose d'un profilé strié obtenu par coulée continue avec un profil de logement de paroi (18) formé sur une arête longitudinale et avec un profil de cadre (20, 21) formé sur l'arête longitudinale opposée et
- le deuxième élément de paroi (16a, 16b) se compose d'une tôle en forme de panneau,
caractérisée par le fait que le premier élément de paroi strié (14a, 14b) forme les côtés étroits (8a, 8b) se faisant face, et la surface de station debout (12a, 12b), que le deuxième élément de paroi en forme de panneau (16a, 16b) constitue le côté large (6a, 6b) et le côté supérieur associé (10a, 10b), et que le deuxième élément de paroi (16a, 16b) est inséré recourbé dans le profil de logement de paroi (18) du premier élément de paroi (14a, 14b) et est bloqué dans le profil de logement de paroi (18) du premier élément de paroi (14a, 14b) pour l'assemblage des éléments de paroi respectifs (2, 4).

2. Valise en métal selon la revendication 1, caractérisée par le fait que le profil de logement de paroi (18) est estampé avec une languette (19) respectivement à l'extrémité libre des côtés étroits (8a, 8b) et est recourbé avec un rayon de transition contre l'arête frontale (24) des côtés étroits (8a, 8b), la languette (19) du profil de logement de paroi (18) étant fixée respectivement sur le côté étroit (8a, 8b).

3. Valise en métal selon l'une des revendications 1 ou 2, caractérisée par le fait que les côtés larges (6a, 6b) se transforment, avec un rayon de courbure d'environ 2 cm jusqu'à environ 8 cm, de préférence 4 cm, pour devenir les côtés supérieurs (10a, 10b).

4. Valise en métal selon l'une des revendications 1 à 3, caractérisée par le fait que le profil de logement de paroi (18) présente un profilage pour le blocage du deuxième élément de paroi (16).

5. Valise en métal selon la revendication 4, caractérisée par le fait que l'épaisseur de paroi du premier élément de paroi (14a, 14b) est supérieure à l'épaisseur de paroi du deuxième élément de paroi (16a, 16b).

6. Valise en métal selon la revendication 5, caractérisée par le fait que le rapport des épaisseurs de paroi vaut environ 1:1 jusqu'à environ 1:3, de préférence 1:2,5.

7. Procédé de fabrication d'une valise en métal (1) se composant de deux moitiés de valise (2, 4), par fabrication d'éléments de paroi (14a, 14b, 16a, 16b), à savoir pour chaque moitié de valise (2, 4) un côté large, deux côtés étroits (8a, 8b), un côté supérieur (10a, 10b) et une surface de station debout (12a, 12b) et par assemblage de ces éléments de paroi respectivement en une moitié de valise (2, 4),
caractérisé par
- la formation d'un premier élément de paroi d'une seule pièce (14a, 14b) par la fabrication d'un profilé de coulée continue strié avec un profil de logement de paroi (18) formé le long d'une arête et un profil de cadre (20, 21) formé le long de l'arête opposée,
- l'estampage d'une pièce d'extrémité aux deux extrémités du profit de coulée continue (14a, 14b) de telle sorte qu'au-delà de l'extrémité libre demeure respectivement un profil de logement de paroi (18) dont la longueur correspond à la largeur du profilé de coulée continue, avec une languette de fixation (19),
- le cintrage du profil de logement de paroi (18) autour des extrémités libres du profilé de coulée continue (14a, 14b),
- la jonction des languettes de fixation (19) avec les extrémités libres du profilé de coulée continue (14a, 14b),
- le double cintrage du profilé de coulée continue (14a, 14b) pour la formation des côtés étroits (8a, 8b) et de la surface de station debout (12a, 12b),
- la formation d'un deuxième élément de paroi (16a, 16b) d'une seule pièce par la fabrication d'un panneau,
- la formation d'un côté large et d'un côté supérieur (6a, 6b, 10a, 10b) par un unique cintrage du panneau (16a, 16b), et
- l'assemblage des premiers éléments de paroi (14a, 14b) avec les deuxièmes éléments de paroi (16a, 16b), ainsi que la jonction des éléments de paroi par le blocage avec assemblage des profils de logement de paroi (18).

8. Procédé selon la revendication 7, caractérisé par le fait que les côtés larges et supérieurs (6a, 6b, 10a, 10b) sont formés par cintrage du premier élément de paroi flexible (14a, 14b) lors de l'assemblage simultané du premier élément de paroi flexible (14a, 14b) au deuxième élément de paroi (16a, 16b).
